# EUROPÄISCHE PATENTSCHRIFT

(11) **EP 0 663 488 B1**
(45) Veröffentlichungstag und Bekanntmachung des Hinweises auf die Patenterteilung: **19.04.2000**
(21) Anmeldenummer: 95100108.0
(22) Anmeldetag: 05.01.1995
(51) Int. Cl.: E04D 1/36

(54) **Lüftungselement für Dächer**
Ventilating element for roofs
Elément d'aération pour toitures

(30) Priorität: 17.01.1994 DE 4401139
(43) Veröffentlichungstag der Anmeldung: 19.07.1995
(73) Patentinhaber: Scheffler GmbH & Co. KG, 44147 Dortmund (DE)
(72) Erfinder: Rickert, Hubert, D-72202 Nagold-Emmingen (DE)
(74) Vertreter: Patentanwälte Gesthuysen, von Rohr, Weidener, Häckel

(56) Entgegenhaltungen:
- EP-A- 0 428 775
- WO-A-93/04323
- GB-A- 1 473 639
- US-A- 3 604 153
- US-A- 4 713 130

## Beschreibung

Die Erfindung betrifft eine Lüfterkappe als im First-, Walm- oder Gratbereich angeordnetes Lüftungselement für Dächer, der am Längsrand mindestens ein elastisch nachgiebiges Abdichtorgan zugeordnet ist.

Es ist bekannt, bei Lüftungselementen für Dächer Abdichtorgane aus Schaumstoff einzusetzen. Nachteilig ist, daß bei unterschiedlichen Abstandsdifferenzen und/oder scharfkantigen Übergängen der Schaumstoff aufgrund seiner Struktur nicht in der Lage ist, eine hinreichende Dichtigkeit zu erzielen. Ferner ist nachteilig, daß der Schaumstoff einem Alterungsprozeß unterliegt und im Laufe der Zeit versprödet, so daß die Alters- und Funktionsbeständigkeit nicht gewährleistet ist. Schließlich erfordert Schaumstoff einen starken Komprimierungsdruck, der die Verlegung erschwert; auch sind zugängliche Bereiche dem Vogelfraß und der Verwitterung ausgesetzt. Die Verklebung der Abdichtorgane aus Schaumstoff mit der Lüfterkappe birgt das Risiko in sich, daß sich der Kleber löst und die Abdichtorgane abfallen.

Aus der EP - A - 0 428 775 ist es ferner bekannt, als Abdichtorgan eine Feinfadenbürste mit einer Vielzahl von elastischen, in zumindest weitgehend strömungsdichter Packung angeordneten Bürstenfäden einzusetzen. Hier besteht der Nachteil, daß die freien Fadenenden - also die die einzelnen Fadenspitzer - umknicken können, beispielsweise wenn sie gegen Hindernisse wie rauhe Stellen oder Kanten stoßen, wodurch die Dichtigkeit in Frage gestellt ist. Überhaupt haben die Bürstenfäden sehr leicht die Eigenschaft, sich aufzustellen, wodurch die strömungsdichte Packung nicht mehr gewährleistet ist, und zudem macht dies noch einen optisch schlechten Eindruck.

Aus der US - A - 3,604,153 ist ein Dichtstreifen für Fenster bekannt, der ein als Schlaufenfadendichtung ausgebildetes Abdichtorgan aufweist. Desweiteren geht aus der US - A - 4,713,130 ein Dichtstreifen für Fenster und Türen hervor, der ebenfalls ein jedenfalls teilweise als Schlaufenfadendichtung ausgebildetes Abdichtorgan aufweist.

Der Erfindung liegt die Aufgabe zugrunde, ein Lüftungselement der eingangs genannten Art zu schaffen, das einfach aufgebaut ist, eine optimale Abdichtung garantiert und sich homogen jedem Bedachungsmaterial anpaßt.

Die zuvor aufgezeigte Aufgabe wird erfindungsgemäß dadurch gelöst, daß das Abdichtorgan als Schlaufenfadendichtung ausgebildet ist und daß zumindest ein Anteil Schlaufen mittels Querfäden miteinander verbunden sind und die Querfäden vorzugsweise ebenfalls Schlaufen bilden, insbesondere mäanderförmig, achtförmig, doppelacht-förmig, mehrfach-acht-förmig oder 1-förmig ausgeführt sind. Diese Ausgestaltung hat zunächst den Vorteil, daß unerwünschte Desorientierungen der Fäden vermieden sind. Dies deshalb, weil aufgrund der Schlaufenstruktur keine freien Fadenenden vorliegen, sondern stets eine Krümmung im Endbereich gegeben ist, die einerseits unbeabsichtigtes Hinterhaken vermeidet und andererseits einen gewissen Kopplungseffekt zu benachbarten Schlaufen vermittelt, der sich insbesondere durch die Querfäden ergibt, so daß insgesamt eine Verkettung und Vernetzung der einzelnen Schlaufen vorliegt, so daß sie sich gegenseitig positiv beeinflussen, insbesondere niederhalten, und eine enge, strömungsdichte Packung bewahren. Hierdurch ist stets eine optimale Dichtigkeit gewährleistet. Die erfindungsgemäße Schlaufenfadendichtung weist somit ein sehr homogenes Verhalten auf. Ein Komprimierungsdruck ist beim Gegenstand der Erfindung im wesentlichen nicht vorhanden, so daß die erfindungsgemäße Schlaufenfadendichtung sehr verlegefreundlich ist und die Bauteile nicht mechanisch stark belastet. Die Schlaufenfadendichtung besteht aus Fadenmaterial, wobei sich durch Aneinanderlegen, Überlappen und so weiter der einzelnen Schlaufen eine Elastizität einstellt, die die Abdichtfunktion gewährleistet.

Nach einer Weiterbildung der Erfindung ist vorgesehen, daß die Schlaufenfadendichtung Schlaufen aufweist, bei denen sich jeweils der Hin- und Rückfaden einander nicht überlappen. Unter Hinfaden einer Schlaufe ist der Bereich zu verstehen, der bis zum endseitigen Umkehrende führt; der Rückfaden ist der Bereich, der wieder zurück zum Ausgangspunkt verläuft. Wenn keine Überlappung bei einer Schlaufe vorliegt, so handelt es sich um eine sogenannte Mäanderanordnung. Die vorstehenden Ausführungen bedeuten nicht, daß benachbarte Schlaufen sich nicht überlappen, sondern dies ist aus Gründen der Dichtigkeit selbstverständlich der Fall. Vielmehr ist der Faden derart bei einer Schlaufe gelegt, daß sein Hin- und sein Rückfaden einander nicht überlappen bzw. überkreuzen.

Alternativ ist es jedoch möglich, daß die Schlaufenfadendichtung Schlaufen aufweist, bei denen sich der Hin- und Rückfaden überlappen. Hierdurch wird eine sogenannte Schlinge gebildet.

Alle Möglichkeiten der Schlaufenbildung können selbstverständlich auch in beliebiger Kombination an der Lüfterkappe realisiert sein, wobei die Schlaufenbildung stets dazu führt, daß sich die einzelnen Fäden miteinander vernetzen.

Die Zeichnungen veranschaulichen die Erfindung anhand von Ausführungsbeispielen, und zwar zeigt:
- Fig. 1: einen Querschnitt durch einen Firstbereich des Daches eines Gebäudes,
- Fig. 2: eine schematische Darstellung einer Fadenlegung für ein Abdichtorgan,
- Fig. 3: eine schematische Darstellung der Fassung des Fadenorgans,
- Fig. 4: ein weiteres Ausführungsbeispiel des Abdichtorgans in schematischer Darstellung in gefaßtem Zustand,
- Fig. 5: eine Anordnung nach einem weiteren Ausführungsbeispiel entsprechend der Ausgestaltung in Fig. 4,
- Fig. 6: ein weiteres Ausführungsbeispiel eines im noch ungefaßten Zustand befindlichen Abdichtorgans,
- Fig. 7: eine schematische Darstellung der Fadenlegung nach einem anderen Ausführungsbeispiel,
- Fig. 8: die Anordnung der Fig. 7 in gefaßtem Zustand,
- Fig. 9: das Abdichtorgan gemäß Fig. 3, jedoch in gefaßtem Zustand,
- Fig. 10: ein weiteres Ausführungsbeispiel eines Abdichtorgans,
- Fig. 11: ein weiteres Ausführungsbeispiel eines Abdichtorgans,
- Fig. 12: ein weiteres Ausführungsbeispiel eines Abdichtorgans,
- Fig. 13: eine schematische Darstellung von bündelweise gefaßten Abdichtelementen eines Abdichtorgans,
- Fig. 14: ein Ausführungsbeispiel mit gebündelten Abdichtelementen eines Abdichtorgans gemäß der Fig. 13,
- Fig. 15: eine schematische Darstellung von mit Querfäden versehenen Schlaufenfäden eines Abdichtorgans, wobei es sich um abgelängte Schlaufenfäden handelt,
- Fig. 16: ein der Fig. 15 entsprechendes Ausführungsbeispiel, jedoch mit einem Endlos-Faden,
- Fig. 17: ein der Fig. 10 entsprechendes Ausführungsbeispiel, jedoch mit Querfäden,
- Fig. 18: ein Abdichtorgan im noch nicht gefaßten Zustand mit gleich langer Schlaufenlänge,
- Fig. 19: ein Abdichtorgan entsprechend dem Ausführungsbeispiel der Fig. 18, jedoch mit unterschiedlicher Schlaufenlänge,
- Fig. 20: das Ausführungsbeispiel der Fig. 18 im gefaßten Zustand,
- Fig. 21: eine perspektivische Darstellung eines erfindungsgemäßen Abdichtorgans,
- Fig. 22: eine perspektivische Darstellung des Abdichtorgans nach einem anderen Ausführungsbeispiel,
- Fig. 23: eine perspektivische Darstellung eines Abdichtorgans mit unterschiedlich langer Schlaufenlänge derart, daß ein keilförmiges Profil entsteht,
- Fig. 24: ein weiteres Ausführungsbeispiel eines mit unterschiedlich langen Schlaufen versehenen Abdichtorgans, wodurch ein Stufenprofil entsteht,
- Fig. 25: ein Ausführungsbeispiel eines Abdichtorgans mit schräg verlaufenden Schlaufen,
- Fig. 26: das Ausführungsbeispiel der Fig. 25, jedoch mit einseitig unterschiedlich langen Schlaufen,
- Fig. 27: das Ausführungsbeispiel der Fig. 25 in gefaßtem Zustand,
- Fig. 28: ein Ausführungsbeispiel eines Abdichtorgans mit in extremer Schrägstellung verlaufenden Schlaufen,
- Fig. 29: ein Abdichtorgan, bei dem die Schlaufen eine Wirr-Position einnehmen, also im wesentlichen zufallsorientiert sind und
- Fig. 30: eine Vorrichtung zur Erstellung eines erfindungsgemäßen Abdichtorgans.

Die Fig. 1 zeigt einen Querschnitt durch das Dach eines Hauses im Bereich des Firstes. Die Erfindung bezieht sich auf ein Lüftungselement 1, das jedoch nicht nur im Firstbereich eines Daches Verwendung finden kann, sondern auch in anderen Bereichen einsetzbar ist, beispielsweise im Walm- oder Gratbereich. Das Lüftungselement 1 ist als Lüfterkappe 2 ausgebildet, die Seitenwände 3 sowie eine einstückig dazwischen liegende Deckenwand 4 aufweist. Die Deckenwand 4 ist beidseitig eines Befestigungsbereichs 5 von Lüftungsöffnungen 6 durchsetzt.

Der Firstbereich des Daches weist Konterplatten 7 auf, auf denen ein Lattenhalter 8 befestigt ist. Im Befestigungsbereich des Lattenhalters 8 sind Latten 9 angeordnet, die zum Einhängen und Halten von Dacheindeckungsmaterial 10 dienen. Der Lattenhalter 8 trägt eine Firstgratplatte 11, an der die Lüfterkappe 2 - im Befestigungsbereich 5 - mittels Schrauben 12 befestigt ist. Die Schrauben 12 befestigen teilweise gleichzeitig eine Firstklammer 13, die dem Halten einer Firstabdeckung 14 dient.

Im Bereich von Innenseiten 15 der Seitenwände 3 der Lüfterkappe 2 sind Abdichtorgane 16 befestigt. Dies kann beispielsweise mittels einer Clipsverbindung, einer Einsteckverbindung, einer Klebeverbindung oder einer Schraubverbindung erfolgen. Die Abdichtorgane 16 dienen dazu, zumeist unregelmäßig große Spalten 18 zwischen dem unteren Ende der Seitenwände 3 der Lüfterkappe 2 und dem Dacheindekkungsmaterial 10 im wesentlichen strömungsdicht zu verschließen. Zur Belüftung des Daches kann die Luft entlang von Pfeilen 19 aufsteigen, durch die Lüftungsöffnungen 6 der Lüfterkappe 2 hindurchtreten (Pfeile 20) und im Bereich zwischen der Firstabdeckung 14 sowie oberhalb des jeweiligen Abdichtorgans 16 nach außen treten (Pfeil 21).

Jedes erfindungsgemäße Abdichtorgan 16 ist als Schlaufenfadendichtung 22 ausgebildet. Jede Schlaufenfadendichtung 22 besteht aus einer Vielzahl von Schlaufen 23, die aus Fadenmaterial 24 bestehen. Bei dem Fadenmaterial 24 handelt es sich vorzugsweise um ein Kunststoffmaterial, also einen Kunststoffaden.

Jede Schlaufe 23 besteht aus einem Hinfaden 25 und einem Rückfaden 26, wobei der Hinfaden 25 und der Rückfaden 26 im freien Endbereich 27 einstückig in einem Wendebereich 28 ineinander übergehen, d. h., es wird aufgrund des Wendebereichs 28 ein bogenförmiges Schlaufenende 29 bei jeder Schlaufe 23 ausgebildet. *Wesentlich ist im übrigen, daß zumindest ein Anteil Schlaufen 23 mittels Querfäden 37 miteinander verbunden sind. Weil dies in den Figuren 2 bis 14 und 18 bis 29 im einzelnen nicht dargestellt ist, sind diese Figuren nicht Teil der Erfindung; sie dienen nur zum besseren Verständnis der Ausbildung der Schlaufen.*

Die Fig. 2 verdeutlicht, daß die einzelnen Schlaufen 23 mittels eines Endlosfadens 30 mäanderförmig gelegt sind. Werden diese - gemäß Fig. 3 - einer Fassung 31 zugeordnet, so erfolgt dies vorzugsweise derart, daß zur mäanderförmigen Längserstreckung der Schlaufen 23 unter diese Mäanderanordnung ein Klemmblech 32 gelegt wird, und auf die Mäanderanordnung wird ein Haltestreifen, beispielsweise ein Draht 33 derart gelegt, daß er mittig zum Klemmblech 32 verläuft. Wird nun das Klemmblech 32 der Länge nach mittig gekantet, so wird der Draht 33 eingeklemmt und mit ihm die Mäanderanordnung um den Winkel von 180° gefaltet, wodurch der Endlosfaden 30 im Bereich des Klemmbleches 32 gehalten ist. Es entsteht dann die Anordnung gemäß Fig. 9, d. h., von der Fassung 31 werden eine Vielzahl von Schlaufen 23 gehalten, wobei Hin- und Rückfaden 25, 26 etwa parallel zueinander verlaufen, d. h., sie sind kreuzungsfrei gefaßt. Selbstverständlich verdeutlicht die Fig. 9 die so gebildete Schlaufenfadendichtung 22 nur schematisch, da nur einige wenige Schlaufen 23 dargestellt sind. In der Realität wird eine Vielzahl derartiger Schlaufen 23 in dichtgedrängter Form und auch in vielen Lagen und unterschiedlichen Längen übereinanderliegend angeordnet, so daß sich insgesamt eine strömungsdichte Packung ergibt.

Die Fig. 4 zeigt ein Ausführungsbeispiel, das im wesentlichen dem Ausführungsbeispiel der Fig. 9 entspricht, jedoch sind Hin- und Rückfaden 25, 26 nicht kreuzungsfrei verlegt, sondern es ist eine Kreuzung vorgesehen, so daß sich insgesamt die Konfiguration einer Acht ergibt.

Das Ausführungsbeispiel der Fig. 5 unterscheidet sich von dem der Fig. 4 dadurch, daß nicht eine Einfach-Acht-Konfiguration, sondern eine Mehrfach-Acht-Konfiguration bei jeder Schlaufe 23 vorgesehen ist, d. h., es gibt mehrere Kreuzungen von Hin- und Rückfaden 25, 26.

Die Fig. 6 verdeutlicht die Anordnung der Fig. 5, indem dort eine Schlaufe 23 im noch nicht gefaßten Zustand dargestellt ist. Sie wird - wie beim Ausführungsbeispiel der Fig. 3 beschrieben - mittels eines Klemmbleches 32 sowie eines Drahtes 33 gefaßt und dabei um 180° mittig umgelegt.

Das Ausführungsbeispiel der Fig. 7 zeigt die Konfiguration von Schlaufen 23 in der Art eines kleinen 1's. Vorzugsweise werden zur Bildung einer derartigen Konfiguration ebenfalls Endlosfäden 30 eingesetzt. Diese werden - gemäß Fig. 8 - mittels einer Fassung 31 im Bereich ihres einen Endes gehalten.

Die Fig. 10 zeigt ein Ausführungsbeispiel, bei dem die Schlaufen 23 nicht im wesentlichen in einer Position ausgerichtet sind, die senkrecht zur Längserstreckung der Fassung 31 verläuft, wie dies bei den vorstehenden Ausführungsbeispielen gegeben ist, sondern die einzelnen Schlaufen 23 bilden mit der Fassung 31 und damit - im montierten Zustand - mit der Längserstreckung der Lüfterkappe 2 einen spitzen bzw. stumpfen Winkel. Spitze und stumpfe Winkel können auch alternierend oder in stochastischer Verteilung vorgesehen sein, wodurch sich der Vernetzungseffekt verstärkt. Vorzugsweise sind die Schlaufen 23 derart angeordnet, daß sie sich überkreuzen, wie aus der Fig. 10 hervorgeht. Die Packungsdichte ist generelle Voraussetzung für Eintrags- und Strömungsdichtung und gilt für alle Ausführungsbeispiele von Fig. 1 bis Fig. 30.

Die Fig. 11 zeigt ein weiteres Ausführungsbeispiel einer Schlaufenfadendichtung 22, bei der die einzelnen Schlaufen 23 von schraubenlinig und spiralförmig verlaufenden Fäden 34 gebildet sind. Ein weiteres Ausführungsbeispiel einer erfindungsgemäßen Schlaufenfadendichtung 22 ist in der Fig. 12 dargestellt, bei der die Schlaufen 23 von zopfförmig verlaufenden Fäden 34 gebildet sind.

Die Fig. 13 zeigt Schlaufen 23, die als Bündel 36 mittels eines geeigneten Raffelementes 35 zusammengehalten sind. Die einzelnen Bündel 36 werden zur Bildung einer Gesamt-Schlaufenfadendichtung mittels der Fassung 31 gehalten (Fig. 14), die vorzugsweise wiederum als Klemmblech 32 ausgebildet sein kann, der der Draht 33 zugeordnet wird. Durch Kanten des Klemmblechs 32 werden die einzelnen Bündel 36, die sich in Nebeneinanderanordnung und teilweise überlappender Anordnung befinden, gefaßt.

Die Fig. 15 zeigt ein Ausführungsbeispiel, das dem der Fig. 9 entspricht. Ein Unterschied besteht jedoch darin, daß die einzelnen Schlaufen 23 mittels Querfäden 37 miteinander vernetzt sind. Die Querfäden 37 können - gemäß Fig. 15 - ebenfalls als Schlaufen 38 ausgebildet sein.

Während beim Ausführungsbeispiel der Fig. 15 abgelängte Fäden 34 zum Einsatz kommen, ist beim Ausführungsbeispiel der Fig. 16 ein Endlosfaden 30 eingesetzt, der sowohl die Schlaufen 23 als auch die Schlaufen 38 bildet. Aufgrund der Querfäden 37 wird eine Verstärkung der Vernetzung der Schlaufen 23 herbeigeführt.

Die Fig. 17 zeigt ein Ausführungsbeispiel, bei dem die Schlaufen 23 unter spitzen bzw. stumpfen Winkeln zur Längserstreckung der Fassung 31 verlaufen und bei dem auch die Querfäden 37 nicht eine parallele Position zur Längserstreckung der Fassung 31 aufweisen, wie dies bei den Ausführungsbeispielen der Fig. 15 und 16 der Fall ist, sondern sie verlaufen unter einem Winkel, also schräg, zur Längserstreckung der Fassung 31 und somit entsprechend schräg zur Längserstreckung der Lüfterkappe 2. Auch ist es möglich, unterschiedliche Winkel auszubilden, wobei eine Winkelversetzung periodisch vorgesehen sein kann oder nach dem Zufallsprinzip vorgegeben wird.

Die Fig. 18 verdeutlicht nochmals eine Anordnung, wie sie sich bereits aus der Fig. 3 ergibt, wobei jedoch die Packungsdichte der einzelnen Schlaufen 23 verdeutlicht wird, d. h., die einzelnen Schlaufen 23, die benachbart zueinander liegen, greifen ineinander und vernetzen sich somit zu einem Gesamtgebilde.

Das Ausführungsbeispiel der Fig. 19 unterscheidet sich von dem der Fig. 18 dadurch, daß Schlaufen 23 verwendet werden, die eine unterschiedlich große Schlaufenlänge aufweisen, wodurch sich ein gestufter oder keilförmiger Verlauf des Profils der Schlaufenfadenrichtung 22 einstellt.

In Fig. 20 ist das Abdichtorgan der Fig. 18 im fertigen Zustand dargestellt.

Um auch die Dimension der Dickenausdehnung der erfindungsgemäßen Schlaufenfadendichtung 22 zu verdeutlichen, zeigt die Fig. 21 eine perspektivische Darstellung. Deutlich ist zu erkennen, daß das Klemmblech 32 ein U-förmiges Profil aufweist. Die einzelnen Schlaufen 23 liegen eng gedrängt in Nebeneinander-, Ineinander- und Übereinanderanordnung.

Die Fig. 22 zeigt ein weiteres Ausführungsbeispiel, bei dem die Fassung 31 nicht als Klemmblech 32, sondern als Kunststoffteil ausgebildet ist, das zur Befestigung der einzelnen Schlaufen 23 dient und in welchem die Schlaufen 23 verklebt und/oder verschweißt befestigt sein können.

In der Fig. 23 ist eine im Profil keilförmig ausgebildete Schlaufenfadendichtung 22 dargestellt, die dadurch entsteht, daß entsprechend lange Schlaufen 23 übereinandergelegt werden, derart, daß die geringste Packungsdichte sich am Ende der Schlaufen 23 und die größte Packungsdichte sich im Bereich der Fassung 31 einstellt.

Das Ausführungsbeispiel der Fig. 24 unterschiedet sich dadurch, daß die Schlaufen 23 derart angeordnet sind, daß sie ein stufenförmiges Profil der Schlaufenfadendichtung 22 ergeben. Um eine Anordnung zu schaffen, die etwa der der Fig. 8 entspricht, werden die Schlaufen 23 so, wie aus der Fig. 25 ersichtlich ist, gelegt. Sie weisen die Konfiguration einer großen Mehrfach-Acht auf, wobei im Bereich der Kreuzungspunkte der Acht-Form die Fassung 31 angeordnet wird.

Das Ausführungsbeispiel nach Fig. 26 entspricht etwa dem Ausführungsbeispiel der Fig. 25, wobei jedoch unterschiedliche Schlaufenlängen vorliegen, und zwar dies nur auf einer Seite, der noch nicht umgeschlagenen Schlaufenanordnung; auf der anderen Seite liegen gleich lange Schlaufen 23 vor. Es kann auch derart vorgegangen werden, daß die einzelnen Schlaufen 23 in Mehrfach-Acht-Anordnung abgelegt werden.

Die Fig. 27 zeigt das Ausführungsbeispiel nach Fig. 25 im fertigen Zustand.

Die Fig. 28 zeigt ein Ausführungsbeispiel einer erfindungsgemäßen Schlaufenfadendichtung 22, bei der die einzelnen Schlaufen 23 eine extreme Winkelstellung zur Längserstreckung der Fassung 31 einehmen, wodurch eine vielfältige Überlappung und Verkettung entsteht.

Die Fig. 29 zeigt ein Ausführungsbeispiel einer erfindungsgemäßen Schlaufenfadendichtung 22, bei der die einzelnen Schlaufen 23 eine Wirr-Lage zueinander einnehmen, d. h., es ist eine Art Filz-Effekt erzielt, wodurch eine extreme Kopplung der einzelnen Schlaufen 23 vorliegt.

Schließlich verdeutlicht die Fig. 30 ein mögliches Herstellungsverfahren der Schlaufenanordnungen einer erfindungsgemäßen Schlaufenfadendichtung 22. Vorzugsweise sind eine Vielzahl von Spenderrollen 39 vorgesehen, auf denen Fadenmaterial 24 als Endlosfäden 30 aufgewickelt sind. Mittels eines Fadenlegers 40, der entsprechend der Anzahl der Endlosfäden 30 Augen 41 aufweist, durch die hindurch die Endlosfäden 30 verlaufen, wird die Schlaufenbildung durchgeführt, wobei gleichzeitig mehrere Schlaufen 23 gelegt werden können. Dies entsteht dadurch, daß der Fadenleger 40 mittels einer nicht näher erläuterten und dargestellten Vorrichtung 42 entsprechend bewegt wird, so daß gleichzeitig eine Vielzahl von Schlaufen 23 entstehen. Eine Vorrichtung, die das Abziehen der Endlosfäden 30 beim Legevorgang bewirkt, ist - aus Gründen der Vereinfachung - nicht dargestellt.

## Patentansprüche

1. Lüfterkappe als im First-, Walm- oder Gratbereich angeordnetes Lüftungselement für Dächer, der am Längsrand mindestens ein elastisch nachgiebiges Abdichtorgan zugeordnet ist, **dadurch gekennzeichnet,** daß das Abdichtorgan (16) als Schlaufenfadendichtung (22) ausgebildet ist und daß zumindest ein Anteil Schlaufen (23) mittels Querfäden (37) miteinander verbunden sind und die Querfäden (37) vorzugsweise ebenfalls Schlaufen (38) bilden, insbesondere mäanderförmig, achtförmig, doppelacht-förmig, mehrfach-acht-förmig oder 1-förmig ausgeführt sind.

2. Lüfterkappe nach Anspruch 1, dadurch gekennzeichnet, daß die Schlaufenfadendichtung (22) Schlaufen (23) mit einem Hinfaden (25) und einem Rückfaden (26) aufweist, bei denen sich jeweils der Hin- und Rückfaden (25, 26) nicht überlappen.

3. Lüfterkappe nach Anspruch 1, dadurch gekennzeichnet, daß die Schlaufenfadendichtung (22) Schlaufen (23) mit einem Hinfaden (25) und einem Rückfaden (26) aufweist, bei denen sich jeweils der Hin- und Rückfaden (25, 26) überlappen.

4. Lüfterkappe nach Anspruch 3, dadurch gekennzeichnet, daß sich Hin- und Rückfaden (25, 26) einer Schlaufe (23) in der Konfiguration einer Acht oder einer Mehrfach-Acht oder eines kleinen l's angeordnet sind.

5. Lüfterkappe nach einem der vorhergehenden Ansprüche, dadurch gekennzeichnet, daß die Schlaufen (23) von schraubenlinig und/oder spiralförmig und/oder zopfförmig verlaufenden Fäden (34) gebildet ist.

6. Lüfterkappe nach einem der vorhergehenden Ansprüche, dadurch gekennzeichnet, daß die Schlaufen (23) bzw. der Hin- und Rückfaden (25, 26) jeder Schlaufe (23) senkrecht, oder unter einem spitzen oder stumpfen Winkel zur Längserstreckung der Lüfterkappe (2) verlaufen.

7. Lüfterkappe nach einem der vorhergehenden Ansprüche, dadurch gekennzeichnet, daß die Schlaufen (23) vliesartig vernetzt sind.

8. Lüfterkappe nach einem der vorhergehenden Ansprüche, dadurch gekennzeichnet, daß die Schlaufen (23) zu benachbart zueinander angeordneten Bündeln (36) zusammengefaßt sind.

9. Lüfterkappe nach einem der vorhergehenden Ansprüche, dadurch gekennzeichnet, daß die Querfäden (37) im wesentlichen parallel oder unter einem Winkel zur Längserstreckung der Lüfterkappe (2) verlaufen.

10. Lüfterkappe nach einem der vorhergehenden Ansprüche, dadurch gekennzeichnet, daß die Schlaufen (23, 38) von Endlosfäden (30) gebildet sind.

11. Lüfterkappe nach einem der vorhergehenden Ansprüche, dadurch gekennzeichnet, daß die Schlaufen (23) und die Querfäden (37) einstückig miteinander ausgebildet sind.

12. Lüfterkappe nach einem der vorhergehenden Ansprüche, dadurch gekennzeichnet, daß die Schlaufen (23, 38) unterschiedliche Längen aufweisen und vorzugsweise mehrlagig aufeinander liegen.

13. Lüfterkappe nach einem der vorhergehenden Ansprüche, dadurch gekennzeichnet, daß die Schlaufen (23, 38) in einzelnen Schlaufendichtungsbündeln neben- oder übereinandergereiht auf und/oder in einer Fassung (31) liegen.

14. Lüfterkappe nach einem der vorhergehenden Ansprüche, dadurch gekennzeichnet, daß die Schlaufen (23, 38) in Wirt-Lage - Filzeffekt - aufeinanderliegen.

15. Lüfterkappe nach einem der vorhergehenden Ansprüche, dadurch gekennzeichnet, daß die Schlaufen (23, 38) derart aufeinander und/oder nebeneinander liegen, daß sie eine keilförmige Kontur ausbilden.

## Claims

1. A ventilator cap as a ventilating element for roofs which is disposed in the ridge, hip or edge region and which comprises at least one elastically flexible sealing member associated with its longitudinal edge, **characterised** in that the sealing member (16) is constructed as a looped fibre seal (22) and that at least one portion of loops (23) comprises loops which are joined to each other by means of transverse fibres (37), and the transverse fibres (37) preferably also form loops (38) and in particular are of meander-shaped, figure of eight-shaped, double figure of eight-shaped, multiple figure of eight-shaped or 1-shaped construction.

2. A ventilator cap according to claim 1, characterised in that the looped fibre seal (22) comprises loops (23) with an outward fibre (25) and a return fibre (26), in each of which the outward and return fibres (25, 26) do not overlap.

3. A ventilator cap according to claim 1, characterised in that the looped fibre seal (22) comprises loops (23) with an outward fibre (25) and a return fibre (26), in each of which the outward and return fibres (25, 26) overlap.

4. A ventilator cap according to claim 3, characterised in that the outward and return fibres (25, 26) of a loop (23) are disposed in the configuration of a figure of eight or of a multiple figure of eight or of a small 1.

5. A ventilator cap according to any one of the preceding claims, characterised in that the loops (23) are formed from fibres (34) which run helically and/or spirally and/or in the form of plaits.

6. A ventilator cap according to any one of the preceding claims, characterised in that the loops (23) or the outward and return fibres (25, 26) of each loop (23) extend perpendicularly to, or at an acute or obtuse angle to the longitudinal extent of the ventilator cap (2).

7. A ventilator cap according to any one of the preceding claims, characterised in that the loops (23) are interlaced in the manner of a fleece.

8. A ventilator cap according to any one of the preceding claims, characterised in that the loops (23) are combined to form bundles (36) disposed adjacent to one another.

9. A ventilator cap according to any one of the preceding claims, characterised in that the transverse fibres (37) are substantially parallel to or run at an angle to the longitudinal extent of the ventilator cap (2).

10. A ventilator cap according to any one of the preceding claims, characterised in that the loops (23, 38) are formed from continuous fibres (30).

11. A ventilator cap according to any one of the preceding claims, characterised in that the loops (23) and the transverse fibres (37) are formed in one piece with each other.

12. A ventilator cap according to any one of the preceding claims, characterised in that the loops (23, 38) are of different lengths and preferably rest on each other in multiple layers.

13. A ventilator cap according to any one of the preceding claims, characterised in that the loops (23, 38) are situated in rows side by side or one above another in individual looped seal bundles and/or in a mounting (31).

14. A ventilator cap according to any one of the preceding claims, characterised in that the loops (23, 38) are situated one above another in a tangled layer - a felt effect.

15. A ventilator cap according to any one of the preceding claims, characterised in that the loops (23, 38) are situated one above another or side by side so that they form a wedge-shaped contour.

## Revendications

1. Chapeau de ventilation sous la forme d'un élément de ventilation pour des toits disposé dans la zone du faîte, de la croupe ou de l'arête, auquel est attribué, le long du bord longitudinal, au moins un organe d'étanchéisation élastiquement déformable, caractérisé en ce que l'organe d'étanchéisation (16) est réalisé sous la forme d'un joint d'étanchéité (22) constitué par des fils formant des boucles et en ce qu'au moins une fraction des boucles (23) sont reliées les unes aux autres à l'aide de fils transversaux (37) et en ce que les fils transversaux (37) forment de préférence également des boucles (38), en particulier sont réalisés en forme de méandre, en forme de huit, en forme de double huit, en forme de huit multiple ou en forme de 1.

2. Chapeau de ventilation selon la revendication 1, caractérisé en ce que le joint d'étanchéité (22) constitué par des fils formant des boucles présente des boucles (23) comprenant un fil d'aller (25) et un fil de retour (26), dans lesquels respectivement les fils d'aller et de retour (25, 26) ne se chevauchent pas.

3. Chapeau de ventilation selon la revendication 1, caractérisé en ce que le joint d'étanchéité (22) constitué par des fils formant des boucles présente des boucles (23) comprenant un fil d'aller (25) et un fil de retour (26), dans lesquels respectivement les fils d'aller et de retour (25, 26) se chevauchent.

4. Chapeau de ventilation selon la revendication 3, caractérisé en ce que les fils d'aller et de retour (25, 26) d'une boucle (23) sont disposés dans la configuration d'un huit ou d'un huit multiple ou d'un 1 minuscule.

5. Chapeau de ventilation selon l'une quelconque des revendications précédentes, caractérisé en ce que les boucles (23) sont formées par des fils (34) s'étendant en hélice et/ou en spirale et/ou en tresse.

6. Chapeau de ventilation selon l'une quelconque des revendications précédentes, caractérisé en ce que les boucles (23), respectivement les fils d'aller et de retour (25, 26) de chaque boucle (23) s'étendent perpendiculairement ou en formant un angle aigu ou obtus par rapport à l'étendue longitudinale du chapeau de ventilation (2).

7. Chapeau de ventilation selon l'une quelconque des revendications précédentes, caractérisé en ce que les boucles (23) sont réticulées à la manière d'un non-tissé.

8. Chapeau de ventilation selon l'une quelconque des revendications précédentes, caractérisé en ce que les boucles (23) sont rassemblées pour former des faisceaux (36) disposés en position mutuellement adjacente.

9. Chapeau de ventilation selon l'une quelconque des revendications précédentes, caractérisé en ce que les fils transversaux (37) s'étendent essentiellement parallèlement ou en formant un angle par rapport à l'étendue longitudinale du chapeau de ventilation (2).

10. Chapeau de ventilation selon l'une quelconque des revendications précédentes, caractérisé en ce que les boucles (23, 28) sont formées par des fils continus (30).

11. Chapeau de ventilation selon l'une quelconque des revendications précédentes, caractérisé en ce que les boucles (23) et les fils transversaux (37) sont réalisés en une seule pièce les uns avec les autres.

12. Chapeau de ventilation selon l'une quelconque des revendications précédentes, caractérisé en ce que les boucles (23, 28) présentent des longueurs différentes et sont disposées de préférence en plusieurs couches superposées.

13. Chapeau de ventilation selon l'une quelconque des revendications précédentes, caractérisé en ce que les boucles (23, 28) sont disposées sur et/ou dans une monture (31) en étant rangées les unes à côté des autres ou les unes par-dessus les autres pour former des faisceaux individuels de joints d'étanchéité constitués par des fils formant des boucles.

14. Chapeau de ventilation selon l'une quelconque des revendications précédentes, caractérisé en ce que les boucles (23, 28) se disposent les unes par-dessus les autres dans une position embrouillée - effet de feutre.

15. Chapeau de ventilation selon l'une quelconque des revendications précédentes, caractérisé en ce que les boucles (23, 28) sont disposées les unes par-dessus les autres et/ou les unes à côté des autres de telle sorte que l'on obtient un contour cunéiforme.
